# FASCICULE DE BREVET EUROPEEN

(11) **EP 0 676 928 B1**
(45) Date de publication et mention de la délivrance du brevet: **05.03.1997**
(21) Numéro de dépôt: 94903920.0
(22) Date de dépôt: 28.12.1993
(51) Int. Cl.: A47K 3/23

(54) **PERFECTIONNEMENT A UNE CABINE SANITAIRE A VOLUME VARIABLE**
VERBESSERUNG EINER GRÖSSENVERÄNDERBAREN DUSCHKABINE
IMPROVEMENT TO A COLLAPSIBLE SHOWER CABIN

(30) Priorité: 29.12.1992 FR 9215843
(43) Date de publication de la demande: 18.10.1995
(73) Titulaire: TOURNIER, Pierre, F-31430 Le Fousseret (FR)
(72) Inventeur: TOURNIER, Pierre, F-31430 Le Fousseret (FR)
(74) Mandataire: Bruder, Michel
(86) Numéro de dépôt international: FR9301308
(87) Numéro de publication internationale: WO9414364

(56) Documents cités:
- FR-A- 1 502 617
- FR-A- 1 583 741
- FR-A- 2 623 387
- GB-A- 1 335 817

## Description

La présente invention concerne un perfectionnement aux cabines sanitaires à volume variable.

On connaît, notamment par le brevet FR-A-2 623 387, des cabines sanitaires à géométrie variable en ce sens qu'elles sont alternativement extensibles et repliables de sorte à offrir un espace sanitaire prenant donc une amplitude maximale dans ses périodes d'utilisation et, inversement, un encombrement réduit en dehors de ces périodes. Le brevet sus-mentionné décrit à cet effet un bloc sanitaire composé de deux parties homologues, la seconde coulissant par rapport à la première par emboîtage réciproque ; ce dispositif, qui présente indéniablement certains avantages par rapport à des réalisations à volume fixe, présente néanmoins des inconvénients pratiques qui lui retirent une grande partie de son intérêt. En particulier, la partie mobile du bloc sanitaire ne possède pas de fond ; de ce fait, il n'existe pas d'étanchéité à l'eau et, comme rien n'est prévu pour isoler le bac à douche pendant son utilisation, il s'ensuit des inondations fort gênantes pour l'utilisateur. D'un autre côté, la disposition exclusive du bac à douche du côté fixe du bloc rend la zone utile assez étroite, ce qui va finalement à l'encontre du but recherché.

La présente invention vise à remédier à ces inconvénients en proposant une cabine sanitaire comportant au moins une partie mobile parallélipipédique coulissant dans une partie fixe, également parallélipipédique, par emboîtage réciproque de leurs faces latérales et supérieures, caractérisé en ce que la partie mobile, ou respectivement la partie fixe, est pourvue d'un fond articulé qui, lorsque la cabine est déployée, vient former un plancher continu avec le fond d'au moins la partie fixe, ou respectivement la partie mobile.

Selon une caractéristique complémentaire de l'invention, le fond de la partie mobile ou le fond de la partie fixe comporte une bavette périphérique assurant l'étanchéité, en formant avantageusement une butée limitant l'écartement des deux parties, mobile et fixe, l'une de l'autre.

Dans une autre forme de réalisation, les deux parties fixe et mobile de la cabine sanitaire sont reliées entre elles par un caisson mobile gigogne, ouvert sur ses faces verticales antérieure et postérieure en communication avec lesdites parties fixe et mobile, ledit caisson étant pourvu d'une plate-forme étanche sous laquelle est normalement disposé d'au moins une jambe d'appui reposant sur le sol par l'intermédiaire d'un patin de glissement ou d'une roulette, de telle manière que lorsque la cabine sanitaire est déployée, ladite plate-forme vienne former un plancher continu avec les fonds respectifs des parties fixe et mobile.

L'agencement intérieur de la cabine sanitaire ainsi constituée peut s'effectuer de diverses manières.

Dans un premier mode de réalisation, un demi-bac à douche est agencé dans le fond de la partie fixe, ou respectivement de la partie mobile, avec une grille recouvrant la cuvette dudit demi-bac sur le dessus, de sorte à former, avec le fond de la partie mobile, ou respectivement de la partie fixe, ou la plate-forme du caisson gigogne intermédiaire, un bac à douche complet avec plancher étanche à l'eau.

Suivant une caractéristique complémentaire, la grille recouvrant le demi-bac à douche de la partie fixe, ou respectivement de la partie mobile, de la cabine sanitaire est articulé, par un ensemble de biellettes à deux axes horizontaux parallèles, sur la paroi verticale antérieure de la partie fixe, ou respectivement de la partie mobile, ledit ensemble de biellettes agissant :
- dans une phase de repliement de la cabine, de manière à permettre le soulèvement de ladite grille parallèlement à elle-même pour offrir un passage à la plate-forme du caisson gigogne ou au fond de la partie mobile, respectivement de la partie fixe, et,
- dans une phase de déploiement de la cabine, de manière à permettre le rabattement de ladite grille au même niveau que celui de la plate-forme dudit caisson ou du fond de la partie mobile, respectivement de la partie fixe.

Dans une autre réalisation d'une cabine sanitaire comportant un caisson gigogne intermédiaire, un demi-bac à douche, comprenant une cuvette et une grille, est aménagé dans le fond de la partie mobile et un demi-bac à douche similaire est aménagé dans le fond de la partie fixe, ce qui permet, après déploiement, d'obtenir un bac à douche de grande taille occupant la quasi-totalité du plancher disponible au fond de la cabine.

Dans ce dernier cas, les deux grilles peuvent se soulever autour d'un ensemble de biellettes prévu à cet effet sur la paroi verticale borgne respectivement des parties fixe et mobile leur correspondant, de sorte à laisser un passage à la plate-forme intermédiaire du caisson lorsque la cabine est repliée.

Dans une autre variante de réalisation, chaque grille est articulée autour d'un axe horizontal unique sur la paroi verticale borgne de la partie mobile ou, respectivement, fixe, et présente une profondeur supérieure à la profondeur desdites parties fixe et mobile ; de cette manière, dans la phase de repliement de la cabine, les deux grilles viennent en butée l'une contre l'autre par leur chant frontal respectif, chaque grille se soulevant alors autour de son axe d'articulation respectif en formant un dièdre à l'intérieur de ladite cabine repliée.

Avantageusement, les deux grilles peuvent être de profondeurs identiques, au moins égales à la moitié de la longueur de la cabine sanitaire dépliée ; ainsi, la totalité du plancher de la cabine est recouvert par une grille au moment de l'utilisation.

Dans ce dernier cas, il peut être en outre avantageux de relier par une charnière les chants frontaux desdites grilles, ce qui facilite leur mouvement d'articulation respectif, ou encore de faire coulisser les deux grilles en superposition l'une sur l'autre.

D'autres caractéristiques et avantages de la présente invention ressortiront mieux de la description qui va suivre de plusieurs variantes d'exécution de cabines sanitaires à géométrie variable, données à titre d'exemples non limitatifs en référence aux dessins annexés sur lesquels :
- la figure 1 est une vue en coupe verticale et médiane d'une cabine sanitaire à deux parties, fixe et mobile, la partie fixe comportant un demi-bac à douche, en position repliée,
- la figure 2 est une vue similaire à celle de la figure précédente, la cabine sanitaire se trouvant en position déployée,
- la figure 3 est une vue en coupe verticale et médiane d'une cabine sanitaire à deux parties, fixe et mobile, et une partie intermédiaire ou caisson gigogne, lui aussi mobile, en position repliée,
- la figure 4 est une vue similaire à celle de la figure précédente, la cabine sanitaire se trouvant en position déployée,
- la figure 5 est une vue en coupe verticale et médiane d'une variante d'exécution des grilles équipant la cabine sanitaire représentée sur les figures 3 et 4,
- les figures 6 et 7 concernent encore une autre réalisation d'une cabine sanitaire à trois éléments, complétée internement d'un habillage souple à soufflet, ou liner, extensible améliorant l'étanchéité et la finition de ladite cabine,
- la figure 8 est une vue de face d'une forme de réalisation de la porte d'accès à la cabine,
- les figures 9 et 10 sont des vues en coupe horizontale de la porte d'accès, suivant le plan de coupe A-A tracé sur la figure 8,
- les figures 11 et 12 sont des vues en coupe horizontale de la porte d'accès, montrant une variante d'exécution de cette dernière.

L'ensemble des cabines sanitaires représentées sur les figures annexées comportent au moins une partie fixe 1 et au moins une partie mobile 2, coulissant en translation sur le devant de ladite partie fixe 1 par un emboitage réciproque de leurs faces latérales et supérieure.

Dans la variante représentée sur les figures 1 et 2, la partie mobile 2 comporte un bâti 3 monté sur des roulettes 4 et soutenant un bac à douche 5 horizontal, lequel est constitué par une cuvette 6 recouverte par une grille 7 articulée horizontalement sur la paroi verticale de ladite partie mobile 2 par le biais d'un ensemble de biellettes 8 à deux axes horizontaux parallèles dont la fonction sera mieux explicitée par la suite. La cuvette 6 comporte en sa partie basse une bonde d'évacuation 9 des eaux usées qui est reliée, par un tuyau flexible, à un collecteur d'évacuation non représenté sur les figures pour ne pas nuire à la clarté des dessins.

La partie fixe 1 de la cabine sanitaire comporte pour sa part un fond 10 horizontal, surélevé par rapport au sol, de manière à se situer au niveau du bord supérieur du bac à douche 5 équipant la partie mobile 2 lorsque la cabine est déployée (figure 2).

A l'inverse, lorsque la cabine est repliée, la cuvette 6 du bac à douche 5 vient coulisser sous le fond surélevé 10 de la partie fixe 1, tandis que la grille 7 se soulève autour de l'ensemble des biellettes 8 et vient glisser par dessus ledit fond 10. Dans sa position de déploiement, la grille 7 peut de nouveau être rabaissée au même niveau que le fond surélevé 10 de sorte à former un plancher unique dans le fond de la cabine.

Suivant l'invention, l'étanchéité dudit plancher est assurée par une bavette périphérique 11, agencée le long du rebord frontal du fond surélevé 10 et des parois latérales de la partie fixe 1 pour coopérer avec le bord postérieur et les parois latérales de la cuvette 6 du bac à douche 5 ; cette bavette 11 forme en outre une butée permettant de limiter l'écartement des parties fixe 1 et mobile 2 l'une de l'autre.

Dans la variante d'exécution des figures 3 et 4, un élément intermédiaire, ou caisson gigogne 12, est monté coulissant entre les parties fixe 1 et mobile 2 de la cabine sanitaire. A cet effet, ce caisson gigogne 12 est ouvert sur ses faces verticales antérieure et postérieure pour communiquer avec les faces ouvertes des parties fixe 1 et mobile 2. Ce caisson 12 est par ailleurs pourvu d'une plate-forme étanche 13, formant un plancher intermédiaire lorsque la cabine sanitaire est déployée ; sous cette plate-forme 13, on a normalement aménagé un certain nombre de jambes d'appui 14 reposant au niveau du sol par un système de roulettes 15 tout à fait classiques, le nombre et le dimensionnement des jambes d'appui 14 et des roulettes 15 dépendant bien sûr du poids en charge de la cabine sanitaire.

Dans la variante décrite en référence aux figures 3 et 4, on a choisi d'équiper chacune des parties fixe 1 et mobile 2 de la cabine sanitaire d'un bac à douche 5, pourvu d'une cuvette 6 et d'une grille 7 articulée par un ensemble de biellettes 8 sur la paroi verticale lui correspondant.

Selon l'invention, lorsque la cabine est repliée, la plate-forme 13 du caisson gigogne 12 vient s'insérer, aussi bien à sa partie antérieure que postérieure, sous lesdites grilles 7 qui se soulèvent de la manière déjà décrite en référence aux figures 1 et 2.

En outre, des bavettes 11 assurent l'étanchéité aux deux extrémités antérieure et postérieure de la plate-forme 13 et forment avantageusement des butées limitant l'écartement des trois parties constitutives (1, 2, 12) de la cabine sanitaire entre elles.

Dans la variante représentée sur la figure 5, la cabine sanitaire est du type à caisson gigogne intermédiaire 12 avec une amélioration portant sur le système d'escamotage des grilles 7 recouvrant les cuvettes 6 des bacs à douche 5 des parties mobile 2 et fixe 1 de ladite cabine. Ainsi, les dimensions des grilles 7 sont telles qu'en position de déploiement maximal de la cabine, le plancher de cette dernière est complètement recouvert par la juxtaposition desdites grilles 7 rabattues horizontalement sur le dessus des cuvettes 6 et de la plate-forme 13. Dans cette variante, les grilles 7 sont par ailleurs articulées, autour d'un seul axe horizontal 15, autour de la paroi verticale borgne de la partie 1, 2 de la cabine qu'elles équipent ; au moment du repliement de ladite cabine, les champs frontaux respectifs desdites grilles 7 viennent alors en butée l'un contre l'autre en provoquant leur soulèvement autour de leur axe d'articulation 15 respectif, lesdites grilles 7 formant ainsi un dièdre à l'intérieur de la cabine repliée. Afin de faciliter ce mouvement de soulèvement des grilles 7 et de le rendre plus fiable, il est en outre avantageux de prévoir une charnière reliant les champs frontaux desdites grilles 7.

La variante d'exécution représentée sur les figures 6 et 7 consiste en une amélioration des variantes des figures 1 à 4. Dans cette dernière variante, les parties mobile 2 et fixe 1, et éventuellement le caisson gigogne intermédiaire 12, sont pourvues d'un habillage souple à soufflet 16, communément appelé liner, qui améliore l'étanchéité et la finition de la cabine. La fixation de l'habillage 16 est conventionnelle, des dispositifs d'étanchéité classiques étant prévus partout où celà s'avère nécessaire pour le passage des canalisations et autres équipements sanitaires.

A cet égard, il est clair que d'autres aménagements peuvent être faits sur la cabine sanitaire et, en particulier, il est tout à fait envisageable d'équiper le caisson gigogne 12 et/ou les parois latérales des parties fixe 1 ou mobile 2 de tous les objets suspendus nécessaires dans une salle de bain (miroirs, armoires de toilettes, etc...). En outre, des wc et un lavabo peuvent également être aménagés, soit sur la partie fixe 1, soit sur la partie mobile 2, soit sur le caisson 12. Enfin, on observera que le principe de la cabine énoncé plus haut pourrait s'appliquer à des fins non sanitaires telles que la réalisation de cabines pour sauna ou de cabines de développement photographique à géométrie variable (permettant d'obtenir un laboratoire obscur et étanche dans un appartement ou une maison exiguë n'offrant pas d'endroit sombre), ou encore la réalisation de chambres isolées, etc...

Enfin, suivant une autre caractéristique de l'invention qui sera maintenant décrite en référence aux figures 8, la porte d'accès 17 à la cabine est constituée d'un battant extérieur 17a, articulé par une charnière verticale sur ladite cabine qui coopère avec un battant intérieur 17b, s'inscrivant dans ledit battant extérieur 17a, et s'articulant verticalement sur ce dernier. Le battant intérieur 17b comporte sur sa face avant un lavabo 18 ou tout dispositif sanitaire analogue ; ce lavabo 18 est disposé en retrait vers l'intérieur de la cabine et est articulé sur le battant extérieur 17a par la même charnière que le battant intérieur 17b. En position d'utilisation du lavabo 18 (figure 9), qui correspond à la position de non utilisation de la cabine sanitaire, le battant intérieur 17b est repoussé vers l'intérieur de ladite cabine de sorte que le lavabo 18 se trouve en retrait à l'intérieur de la cabine, avec un encombrement minimal à l'extérieur de celle-ci ; à l'inverse, lorsque l'utilisateur veut prendre une douche (figure 10), il ouvre le battant extérieur 17a pour accéder à l'intérieur de la cabine, puis repousse le battant intérieur 17b et le lavabo 18 vers l'extérieur de manière à dégager complètement l'espace intérieur de ladite cabine. Etant donné l'encombrement assez faible du lavabo 18, il est clair que le battant intérieur 17a pourra présenter seulement une demie hauteur, suffisante pour permettre le dégagement ou l'escamotage dudit lavabo 18.

Dans une variante de réalisation de la porte 17 illustrée sur les figures 11 et 12, le battant intérieur 17b est remplacé par une cloison pivotante autour d'un axe vertical médian 20, sur laquelle est directement fixé le lavabo 18. Les figures 11 et 12 montrent le lavabo 18 dans ses positions respectives dans et hors du volume de la cabine sanitaire.

## Revendications

1. Cabine sanitaire comportant au moins une partie mobile (2) parallélipipédique coulissant dans une partie fixe (1), également parallélipipédique, par emboîtage réciproque de leurs faces latérales et supérieures, caractérisé en ce que la partie mobile (2), respectivement la partie fixe (1), est pourvue d'un fond articulé qui, lorsque la cabine est déployée, vient former, dans le même mouvement, un plancher continu avec le fond d'au moins la partie fixe (1), respectivement la partie mobile (2).

2. Cabine sanitaire selon la revendication précédente, caractérisé en ce que le fond de la partie mobile (2) ou, respectivement, le fond de la partie fixe (1) comporte une bavette (11) périphérique assurant l'étanchéité, en formant avantageusement une butée limitant l'écartement des deux parties, mobile (2) et fixe (1), l'une de l'autre.

3. Cabine sanitaire selon l'une quelconque des revendications précédentes, caractérisée en ce que les deux parties fixe (1) et mobile (2) de la cabine sanitaire sont reliées entre elles par un caisson mobile gigogne (12), ouvert sur ses faces verticales antérieure et postérieure en communication avec lesdites parties fixe (1) et mobile (2), ledit caisson (12) étant pourvu d'une plate-forme (13) étanche sous laquelle est normalement disposé d'au moins une jambe d'appui (14) reposant sur le sol par l'intermédiaire d'un patin de glissement ou d'une roulette, de telle manière que lorsque la cabine sanitaire est déployée, ladite plate-forme (13) vienne former un plancher continu avec les fonds respectifs des parties fixe (1) et mobile (2).

4. Cabine sanitaire selon la revendication précédente, caractérisée en ce qu'un demi-bac à douche (5) est agencé dans le fond de la partie fixe (1) et/ou mobile (2), avec une grille (7) recouvrant la cuvette (6) dudit demi-bac (5) sur le dessus, de sorte à former, avec le fond de la partie mobile (2), respectivement de la partie fixe (1), ou la plate-forme (13) du caisson gigogne (12) intermédiaire, un bac à douche (5) complet ayant un plancher étanche à l'eau.

5. Cabine sanitaire selon la revendication précédente, caractérisée en ce que la grille (7) recouvrant le demi-bac à douche (5) de la partie fixe (1) et/ou mobile (2) de la cabine sanitaire est articulé, par un ensemble de biellettes (8) à deux axes horizontaux parallèles, sur la paroi verticale antérieure de la partie fixe (1), ledit ensemble de biellettes (8) agissant :
- dans une phase de repliement de la cabine, de manière à permettre le soulèvement de ladite grille (7) parallèlement à elle-même pour offrir un passage à la plate-forme (13) du caisson gigogne (12) ou au fond de la partie mobile (2), respectivement de la partie fixe (1), et,
- dans une phase de déploiement de la cabine, de manière à permettre le rabattement de ladite grille (7) au même niveau que celui de la plate-forme (13) dudit caisson (12) ou du fond de la partie mobile (2), respectivement de la partie fixe (1).

6. Cabine sanitaire selon la revendication précédente, caractérisée en ce que les grilles (7) des demi-bacs à douche (5) des parties fixe (1) et mobile (2) peuvent se soulever autour d'un ensemble de biellettes (8) prévu à cet effet sur la paroi verticale borgne des parties fixe (1) et mobile (2) leur correspondant, de sorte à laisser un passage à la plate-forme (13) intermédiaire du caisson (12) lorsque la cabine est repliée.

7. Cabine sanitaire selon la revendication 6, caractérisée en ce que les grilles (7) des bacs à douche (5) des parties fixe (1) et mobile (2) peuvent se soulever autour d'un axe horizontal unique (15) sur la paroi verticale borgne de la partie mobile (2) ou, respectivement, fixe (1), et présentent une profondeur supérieure à la profondeur desdites parties fixe (1) et mobile (2).

8. Cabine sanitaire selon la revendication précédente, caractérisée en ce que les deux grilles (7) sont de profondeurs identiques, au moins égales à la moitié de la longueur de la cabine sanitaire dépliée.

9. Cabine sanitaire selon la revendication précédente, caractérisée en ce que les chants frontaux des deux grilles (7) sont reliées par une charnière, ce qui facilite leur mouvement d'articulation respectif.

10. Cabine sanitaire selon la revendication 8, caractérisée en ce que les deux grilles (7) coulissent en surperposition l'une sur l'autre.

11. Cabine sanitaire selon l'une quelconque des revendications précédentes, caractérisé en ce que le caisson gigogne (12) et/ou les parois latérales des parties fixe (1) ou mobile (2) sont pourvus de tous les objets suspendus nécessaires dans une salle de bain.

12. Cabine sanitaire selon l'une quelconque des revendications précédentes, caractérisée en ce que la porte d'accès (17) à la cabine est constituée d'un battant extérieur (17a), articulé par une charnière verticale sur ladite cabine et qui coopère avec un battant intérieur (17b), s'inscrivant dans ledit battant extérieur (17a) et s'articulant verticalement sur ce dernier.

13. Cabine sanitaire selon la revendication précédente, caractérisée en ce que le battant intérieur (17b) supporte un lavabo (18) articulé sur le battant extérieur (17a) sur la même charnière que ledit battant intérieur (17b).

14. Cabine sanitaire selon l'une quelconque des revendications 12 ou 13, caractérisée en ce que le battant intérieur (17b) présente une demie hauteur.

15. Cabine sanitaire selon l'une quelconque des revendications 12 à 14, caractérisée en ce que le battant intérieur (17b) est remplacé par une cloison montée pivotante autour d'un axe vertical médian (20), sur laquelle est directement fixé le lavabo (18).

## Claims

1. Shower cabin comprising at least one parallelepiped mobile portion (2) which slides into a fixed portion (1) also of parallelepiped shape, by reciprocal engagement of their side and upper faces, characterized in that the mobile portion (2) or the fixed portion (1), respectively, is provided with a hinged base which, when the cabin is deployed, forms in the same movement a floor lying flush with the bottom of at least the fixed portion (1) or the mobile portion (2), respectively.

2. Shower cabin according to the preceding Claim, characterized in that the bottom of the mobile portion (2) or, respectively, the bottom of the fixed portion (1) comprises a peripheral strip (11) to ensure water-tightness, the said strip advantageously forming an abutment which limits the distance separating the two portions, mobile (2) and fixed (1), from one another.

3. Shower cabin according to either of the preceding Claims, characterized in that the two portions of the shower cabin, fixed (1) and mobile (2), are connected together by a mobile truckle caisson (12), open at its front and rear vertical faces in communication with the said fixed (1) and mobile (2) portions, the said caisson (12) being provided with a water-tight platform (13) under which at least one supporting leg (14) is normally situated, the said support resting on the ground via a slide-block or wheel, such that when the shower cabin is deployed, the said platform (13) forms a floor lying flush with the respective bottoms of the fixed (1) and mobile (2) portions.

4. Shower cabin according to the preceding Claim, characterized in that a half shower-tray (5) is attached underneath the fixed (1) and/or mobile (2) portion(s), with a grid (7) covering the sump of the said half-tray (5) and above it, such that in combination with the bottom of the mobile portion (2) or the fixed portion (1), respectively, or the platform (13) of the intermediate truckle caisson (12), it forms a complete shower tray (5) with a water-tight floor.

5. Shower cabin according to the preceding Claim, characterized in that the grid (7) covering the half shower-tray (5) of the fixed (1) and/or mobile (2) portion(s) of the shower cabin is hinged by a system of levers (8) with two parallel horizontal axes, onto the rear vertical wall of the fixed portion (1), the said system of levers (8) acting:
- when the cabin is retracted, such as to enable the said grid (7) to move upwards parallel to itself, to allow the passage of the platform (13) of the truckle caisson (12) or of the bottom of the mobile portion (2) or the fixed portion (1), respectively, and
- when the cabin is deployed, such as to enable the said grid (7) to move down to the same level as the platform (13) of the said caisson (12) or the bottom of the mobile portion (2) or the fixed portion (1), respectively.

6. Shower cabin according to the preceding Claim, characterized in that the grids (7) of the half shower-trays (5) of the fixed (1) and mobile (2) portions can move upwards on a system of levers (8) provided for that purpose on the vertical wall closing off the fixed (1) and mobile (2) portions corresponding to them, such as to allow room for the passage of the intermediate platform (13) of the caisson (12) when the cabin is retracted.

7. Shower cabin according to Claim 6, characterized in that the grids (7) of the shower-trays (5) of the fixed (1) and mobile (2) portions can move upwards about a single horizontal axis (15) on the vertical wall closing off the mobile (2) or fixed (1) portion, respectively, and are of a depth greater than the depth of the said fixed (1) and mobile (2) portions.

8. Shower cabin according to the preceding Claim, characterized in that the two grids (7) are of identical depth, at least equal to half the length of the shower cabin in its deployed state.

9. Shower cabin according to the preceding Claim, characterized in that the front edges of the two grids (7) are connected by a hinge which facilitates their respective articulated movement.

10. Shower cabin according to Claim 8, characterized in that the two grids (7) slide on top of one another.

11. Shower cabin according to any of the preceding Claims, characterized in that the truckle caisson (12) and/or the side walls of the fixed (1) or mobile (2) portion are provided with all the hanging fittings required in a bathroom.

12. Shower cabin according to any of the preceding Claims, characterized in that the access door (17) to the cabin consists of an outer leaf (17a), hinged by a vertical hinge to the said cabin, which cooperates with an inner leaf (17b) which nests inside the said outer leaf (17a) and is vertically hinged to the latter.

13. Shower cabin according to the preceding Claim, characterized in that the inner leaf (17b) supports a hand-basin (18) hinged to the outer leaf (17a) on the same hinge as the said inner leaf (17b).

14. Shower cabin according to either of Claims 12 or 13, characterized in that the inner leaf (17b) reaches to half height.

15. Shower cabin according to any of Claims 12 to 14, characterized in that the inner leaf (17b) is replaced by a partition fitted so as to pivot about a median vertical axis (20), to which the hand-basin (18) is fixed directly.

## Patentansprüche

1. Duschkabine mit mindestens einem quaderförmigen beweglichen Teil (2), das durch gegenseitiges Ineinanderschieben der Seiten- und Oberflächen in einem ebenfalls quaderförmigen feststehenden Teil (2) gleiten kann, dadurch gekennzeichnet, daß das bewegliche Teil (2) bzw. das feststehende Teil (1) mit einem gelenkigen Boden ausgestattet ist, der beim Auseinanderziehen der Dusche in derselben Bewegung mit dem Boden mindestens des feststehenden Teils (1) bzw. des beweglichen Teils (2) eine durchgehende Bodenplatte ausbildet.

2. Duschkabine nach dem vorhergehenden Anspruch, dadurch gekennzeichnet, daß der Boden des beweglichen Teils (2) bzw. der Boden des feststehenden Teils (1) eine randseitige Lippe (11) aufweist, die die Dichtigkeit gewährleistet und vorteilhafterweise einen Anschlag bildet, der die Bewegung des beweglichen Teils (2) vom feststehenden Teils (1) weg begrenzt.

3. Duschkabine nach einem der vorhergehenden Ansprüche, dadurch gekennzeichnet, daß die beiden festen (1) und beweglichen (2) Teile der Duschkabine über ein bewegliches kastenförmiges Schiebeelement (12) miteinander verbunden sind, das an seinen mit dem feststehenden Teil (1) und dem beweglichen Teil (2) in Verbindung stehenden Vorder- und Rückseiten offen ist und eine dichte Bodenplatte (13) aufweist, unter der normalerweise mindestens ein sich mit einem Gleitschuh oder einer Rolle auf dem Boden abstützender Stützfuß (14) angeordnet ist, so daß die Bodenplatte (13) beim Auseinanderziehen der Duschkabine mit den Böden des feststehenden Teils (1) und des beweglichen Teils (2) eine durchgehende Bodenplatte bildet.

4. Duschkabine nach dem vorhergehenden Anspruch, dadurch gekennzeichnet, daß am Boden des feststehenden Teils (1) und/oder des beweglichen Teils (2) eine Duschwanne (5) mit einem das Becken (6) der Wanne (5) oben abdeckenden Gitter (7) angeordnet ist derart, daß sie zusammen mit dem Boden des beweglichen Teils (2) bzw. des feststehenden Teils (1) oder der Bodenplatte (3) des dazwischenliegenden Schiebeelements (12) eine vollständige Duschwanne (5) mit wasserdichtem Boden ausbildet.

5. Duschkabine nach dem vorhergehenden Anspruch, dadurch gekennzeichnet, daß das die Duschwanne (5) des feststehenden Teils (1) bzw. des beweglichen Teils (2) der Duschkabine abdeckende Gitter (7) über eine Schwenkarmanordnung (8) mit zwei parallel zueinander verlaufenden horizontalen Achsen schwenkbar mit der vertikalen Vorderwand des feststehenden Teils (1) verbunden ist, wobei die Schwenkarmanordnung (8) dazu dient,
- beim Zusammenschieben der Kabine das Gitter (7) parallel zu seiner normalen Lage anzuheben, um so den Durchgang der Bodenplatte (13) des Schiebeelements (12) oder des Bodens des beweglichen Teils (2) bzw. des feststehenden Teils (1) freizugeben, und
- beim Auseinanderziehen der Kabine das Absenken des Gitters (7) auf die Ebene der Bodenplatte (13) des Schiebeelements (12) oder des Bodens des beweglichen Teils (2) bzw. des feststehenden Teils (1) zu ermöglichen.

6. Duschkabine nach dem vorhergehenden Anspruch, dadurch gekennzeichnet, daß die Gitter (7) der Duschwannen (5) des feststehenden Teils (1) und des beweglichen Teils (2) um einen hierzu an der entsprechenden vertikalen Stirnwand des feststehenden Teils (1) und des beweglichen Teils (2) vorgesehenen Schwenkmechanismus (8) nach oben verschwenken können, um beim Zusammenschieben der Kabine Raum für die Zwischen-Bodenplatte (13) des Schiebeelements (12) zu schaffen.

7. Duschkabine nach Anspruch 6, dadurch gekennzeichnet, daß die Gitter (7) der Duschwannen (5) des feststehenden Teils (1) und des beweglichen Teils (2) um eine an der vertikalen Stirnwand des beweglichen Teils (2) bzw. des feststehenden Teils (1) vorgesehene durchgehende horizontale Achse (15) nach oben verschwenken können, und daß ihre Tiefe größer ist als die Tiefe des feststehenden Teils (1) und des beweglichen Teils (2).

8. Duschkabine nach dem vorhergehenden Anspruch, dadurch gekennzeichnet, daß die beiden Gitter (7) die gleiche Tiefe aufweisen und diese mindestens gleich der Hälfte der Länge der Duschkabine im auseinandergezogenen Zustand ist.

9. Duschkabine nach dem vorhergehenden Anspruch, dadurch gekennzeichnet, daß die Vorderkanten der beiden Gitter (7) über ein Scharnier miteinander verbunden sind, was ihre jeweilige Schwenkbewegung erleichtert.

10. Duschkabine nach Anspruch 8, dadurch gekennzeichnet, daß die beiden Gitter (7) übereinander gleiten.

11. Duschkabine nach einem der vorhergehenden Ansprüche, dadurch gekennzeichnet, daß an dem Schiebeelement (12) und/oder an den Seitenwandungen des feststehenden Teils (1) oder des beweglichen Teils (2) alle in einem Bad benötigten Gegenstände aufgehängt sind.

12. Duschkabine nach einem der vorhergehenden Ansprüche, dadurch gekennzeichnet, daß die Zugangstür (17) zur Kabine aus einem äußeren Schwingflügel (17a) besteht, der mittels eines vertikalen Scharniers schwenkbar an der Kabine befestigt ist und mit einem inneren Schwingflügel (17b) zusammenwirkt, der sich in die Außenmaße des Schwingflügels (17a) einfügt und vertikal mit diesem schwenkbar verbunden ist.

13. Duschkabine nach dem vorhergehenden Anspruch, dadurch gekennzeichnet, daß der innere Schwingflügel (17b) ein Waschbecken (18) trägt, das mittels desselben Scharniers wie der innere Schwingflügel (17b) schwenkbar mit dem äußeren Schwingflügel (17a) verbunden ist.

14. Duschkabine nach einem der Ansprüche 12 oder 13, dadurch gekennzeichnet, daß der innere Schwingflügel (17b) halbhoch ausgebildet ist.

15. Duschkabine nach einem der Ansprüche 12 bis 14, dadurch gekennzeichnet, daß statt des inneren Schwingflügels (17b) eine um eine vertikale Mittelachse (20) schwenkbare Trennwand vorgesehen ist, an der das Waschbecken (18) direkt befestigt ist.
